# EUROPÄISCHE PATENTSCHRIFT

(11) **EP 1 132 030 B1**
(45) Veröffentlichungstag und Bekanntmachung des Hinweises auf die Patenterteilung: **12.05.2004**
(21) Anmeldenummer: 01102670.5
(22) Anmeldetag: 07.02.2001
(51) Int. Cl.: A47G 21/02

(54) **Menügabel**
Fork
Fourchette

(30) Priorität: 10.02.2000 DE 10005847
(43) Veröffentlichungstag der Anmeldung: 12.09.2001
(73) Patentinhaber: Baumhakl, Theresia, 47443 Moers (DE)
(72) Erfinder: Baumhakl, Theresia, 47443 Moers (DE)
(74) Vertreter: Bergmann, Michael

(56) Entgegenhaltungen:
- GB-A- 176 680
- GB-A- 376 429
- US-A- 2 773 530

## Beschreibung

Die Erfindung betrifft eine Menügabel mit einem Gabelgriff und einem Gabelblatt mit Gabelzinken sowie einem Steg zwischen dem Gabelgriff und dem Gabelblatt.

Eine herkömmliche Menügabel hat im allgemeinen vier Zinken im Gabelblatt, die vergleichsweise lang und dünn sind, so daß die offenen Zwischenräume zwischen den einzelnen Zinken derart groß sind, daß es nicht möglich ist, Fisch in seine Fleisch- und Grätenteile zu sortieren. Dabei besteht ein Nachteil darin, daß man die nicht aussortierten Gräten verschluckt und damit ein gesundheitliches Problem haben kann.

Ebenso ist es mit einer herkömmlichen Menügabel nicht möglich, Geflügel ordnungsgemäß zu essen, insbesondere Hähnchenfleisch restlos vom Knochen mit einer herkömmlichen Menügabel zu entfernen.

Außerdem ist es schwierig, lange dünne Nudeln, beispielsweise Spaghetti in mundgerechten Portionen zu essen. Mit einer herkömmlichen Gabel ist es Glücksache, beim Spaghettiessen mundgerechte Portionen aus dem Teller auf die Gabel aufzuwickeln. Normalerweise sind die Portionen entweder zu klein oder zu groß.

Aus dem deutschen Gebrauchsmuster 89 10 582 ist eine Gabel gemäss dem Oberbegriff des Anspruchs 1 bekannt, die kürzere Zinken aufweist als für den üblichen Gebrauch bei Eßbestecken erforderlich ist. Ihre Breite ist im Bereich der Zinken und im Bereich des Steges zum Stiel größer gegenüber den üblichen Gabeln im Eßbesteck. Ihre Zinken können aus einem Löffel herausgearbeitet sein, wobei die Zinken löffelförmig gebogen sein können. Die Zinken sind dabei kleiner als die Löffelbreite. Die Zinkenspitzen enden an einer geraden Linie, welche vorzugsweise senkrecht zur Stielachse der Gabel ausgerichtet ist.

Aus der WO 92/16131 ist eine Seitenkombinationsgabel für Eßbestecke und ähnliche Verwendungen bekannt, die aus einem Gabelgriff, einem anschließenden abgewinkelten Gabelhals und dem vorn angeformten abgewinkelten Gabelblatt besteht, wobei die Gabel ein in Längsrichtung gerades Gabelblatt aufweist, das auf der einen Längsseite nacheinander sechs zur Gabelspitze gerichtete Zinken mit Teilprofil hat, die spitzwinklig zur Längsachse der Gabel stehen, und das auf der anderen Längsseite aus einer geschlossen durchgehenden Fläche besteht, die längsgerichtet-muldenförmig aufgebogen ist, und deren Rand in einem Bogen zur Gabelspitze ausläuft, und das mit der Spitze der vorderen Gabelzinke in der Längsachse der Gabel ausläuft.

In der WO 00/41603 ist eine Löffelkombinationsgabel beschrieben, nämlich ein Löffel mit vorn angeformten Gabelzinken. Gemäß einer anderen Betrachtungsweise handelt es sich um eine Gabel, deren Gabelblatt als Löffellaffe bzw. Löffelmulde ausgebildet ist, wobei die Löffellaffe bzw. Löffelmulde außermittig zur Gabellängsachse angebracht ist.

Der Erfindung liegt die Aufgabe zugrunde, eine Menügabel der einleitend genannten Art zu schaffen, mit der man Gräten aus dem Fisch aussortieren sowie beim Geflügel das Fleisch von den Knochen ohne Zurhilfenahme der Finger trennen kann und mit welcher mundgerechte Portionen Spaghetti aufgewickelt werden können.

Diese Aufgabe wird erfindungsgemäß dadurch gelöst, daß das vordere Ende des Gabelblattes eine Zackenleiste bzw. Zahnleiste mit nach vorn gerichteten Zacken bzw. Zähnen aufweist, die sich über die Breite des Gabelblattes erstrecken und deren Spitzen auf einer Geraden quer zur Gabellängsrichtung miteinander fluchten.

Auf diese Weise gelangt man zu einer Menügabel, die die vorerwähnte Aufgabe voll erfüllt. Mit der erfindungsgemäß ausgebildeten Menügabel ist es somit möglich, Fisch in seine Fleisch- und Grätenteile zu sortieren, Hähnchenfleisch restlos vom Knochen zu entfernen und Spaghetti in mundgerechten Portionen aufwickeln zu können.

In vorteilhafter Ausgestaltung der Erfindung kann die Menügabel so ausgebildet sein, daß die Zackenleiste bzw. Zahnleiste gabelblattseitig geschlossen ist.

Zweckmäßig sind die Zacken bzw. Zähne der Zackenleiste bzw. Zahnleiste schlank ausgebildet und weisen einen kleinen Spitzen-Winkel sowie einen kleinen Grund-Winkel zwischen zwei benachbarten Zacken bzw. Zähnen auf.

Die Menügabel kann auch so ausgebildet sein, daß die Höhe und die Tiefe aller Zacken und Zähnen gleich sind.

Des weiteren empfiehlt es sich, die Menügabel so auszubilden, daß die Spitzen-Winkel einer Zacke bzw. eines Zahnes und die Grund-Winkel zwischen zwei benachbarten Zacken oder benachbarten Zähnen gleich sind.

Nach einem weiteren Merkmal der Erfindung kann vorgesehen sein, daß in dem Gabelblatt sich in Längsrichtung der Gabel erstreckende Längsöffnungen vorgesehen sind, zwischen denen ein linker und ein rechter Randsteg sowie mittlere Zwischenstege vorgesehen sind.

Die Zackentiefe kann 6 bis 10 mm, insbesondere 8 mm betragen.

Die Stärke des Gabelblattes kann etwa 1,2 bis 2,0 mm, insbesondere 1,6 mm und die Stärke des Gabelsteges etwa 1,8 bis 2,7 mm, insbesondere 2,3 mm betragen.

Vorteilhafterweise kann das gabelblattseitig geschlossene Zackenprofil einen Wellenschliff aufweisen, wobei die Erhöhungen des Wellenschliffes mit den mittleren Zinken der Gabel zusammentreffen.

Zweckmäßig ist die Menügabel so ausgebildet, daß der Zwischenraum zwischen dem Wellenschliff und dem Ende der Zinken mit dem gleichen Material wie das Zackenprofil ausgefüllt ist.

Die Zackenleiste kann mit den beiden Längsrändern des Gabelblattes eine durchgehende Gerade bilden.

Nach einem weiteren Merkmal der Erfindung kann vorgesehen sein, daß die äußeren Zinken der Menügabel so lang sind wie deren mittlere Zinken und das Zackenprofil dementsprechend größer ist sowie die äußeren und inneren Zinken der Menügabel an den jeweiligen Erhöhungen des Wellenschliffes anschließen.

Zweckmäßig kann die Menügabel so ausgebildet sein, daß das Zackenprofil bzw. die Zackenleiste mit den äußeren und inneren Zinken dauerhaft verbunden ist.

In der Zeichnung sind drei Ausführungsbeispiele der Erfindung dargestellt. Dabei zeigt
- Figur 1: eine erste Ausführungsform der erfindungsgemäß ausgebildeten Menügabel,
- Figur 2: eine zweite Ausführungsform der erfindungsgemäß ausgebildeten Menügabel und
- Figur 3: eine dritte Ausführungsform der erfindungsgemäß ausgebildeten Menügabel.

Die in Figur 1 dargestellte Menügabel hat einen Gabelgriff 1, einen Gabelsteg 2 und ein Gabelblatt 3, in dem sich in Längsrichtung der Gabellängsachse 4 erstreckende längliche Öffnungen 5,6,7 vorgesehen sind. Am vorderen Ende des Gabelblattes 3 ist unter Belassung eines Steges 8, also mit Abstand (8) von den Öffnungen 5,6,7 eine Zahnleiste 9 bzw. Zackenleiste 9 vorgesehen, die eine Vielzahl von Zacken 10 bzw. Zähnen 10 aufweist. Der Spitzen-Winkelα an der Spitze eines Zahnes 10 ist klein, ebenso der Grund-Winkel β zwischen zwei benachbarten Zähnen 10 am unteren Ende der Zahnleiste 9. Das bedeutet, daß die Zahnleiste 9 mit schlanken Zähnen 10 ausgerüstet ist, die eine Länge a von 8 mm haben.

Das in Figur 2 dargestellte Gabelblatt 20 hat Zinken 21,22,23,24, wobei die mittleren Zinken 22,23 gegenüber den äußeren Zinken 21,24 verkürzt sind, so daß am vorderen Ende des Gabelblattes 20 zwischen den äußeren Zinken 21,24 eine Zackenleiste 25 vorgesehen ist, die seitlich mit den beiden äußeren Zinken 21,24 und nach unten mit den beiden mittleren Zinken 22,23 verbunden ist. Am vorderen Ende trägt die Zackenleiste 25 mehrere Zacken 26, die alle gleiche Höhe bzw. gleiche Tiefe sowie einen gleichen Spitzen-Winkel γ und einen gleichen Grund-Winkel δ zwischen zwei benachbarten Zacken26 haben. An dem den Zacken 26 gegenüberliegenden Ende der Zackenleiste hat letztere einen Wellenschliff 27.

Die in Figur 3 dargestellte Gabelblatt 31 unterscheidet sich von demjenigen gemäß Figur 2 im wesentlichen dadurch, daß die Zahnleiste 30 am vorderen Ende des Gabelblattes 31 mehr Zähne 32 als die in Figur 2 dargestellte Zackenleiste 25 Zacken 26 aufweist. Das bedeutet, daß der Spitzen-Winkel ε und der Grund-Winkel ζ zwischen zwei benachbarten Zacken bzw. Zähnen 32 kleiner ist als die entsprechenden Winkel γ und δ bei dem in Figur 2 dargestellten Gabelblatt 20.

### Bezugszeichenliste

- 1: Gabelgriff
- 2: Gabelsteg
- 3: Gabelblatt
- 4: Gabellängsachse
- 5,6,7: Öffnungen
- 8: Quersteg
- 9: Zahnleiste
- 10: Zähne
- 11: linker Randsteg
- 12: rechter Randsteg
- 13,14: mittlere Zwischenstege
- 20: Gabelblatt
- 21,24: äußere Zinken
- 22,23: innere Zinken
- 25: Zackenleiste
- 26: Zacken
- 27: Wellenschliff
- 30: Zahnleiste
- 31: Gabelblatt
- 32: Zähne
- α: Spitzen-Winkel
- β: Grund-Winkel
- γ: Spitzen-Winkel
- δ: Grund-Winkel
- ε: Winkel
- ζ: Winkel
- a: Abstand

## Patentansprüche

1. Menügabel mit einem Gabelgriff (1) und einem Gabelblatt (3) mit Gabelzinken (11, 12, 13, 14, 21, 22, 23, 24) sowie einem Steg (2) zwischen dem Gabelgriff (1) und dem Gabelblatt (3),
**dadurch gekennzeichnet,**
**daß** das vordere Ende des Gabelblattes (3) eine Zackenleiste (25) bzw. Zahnleiste (9,30) mit nach vorn gerichteten Zacken (26) bzw. Zähnen (10,32) aufweist, die sich über die Breite des Gabelblattes (3) erstrecken und deren Spitzen auf einer Geraden quer zur Gabellängsrichtung (4) miteinander fluchten.

2. Menügabel nach Anspruch 1 , **dadurch gekennzeichnet, daß** die Zackenleiste (25) bzw. Zahnleiste (9,30) gabelblattseitig geschlossen ist.

3. Menügabel nach Anspruch 1 oder 2, **dadurch gekennzeichnet, daß** die Zacken (36) bzw. Zähne (10,32) der Zackenleiste (25) bzw. Zahnleiste (9,30) schlank ausgebildet sind und einen kleinen Spitzen-Winkel (α,γ,ε) aufweist sowie einen kleinen Grund-Winkel (β,δ,ζ) zwischen zwei benachbarten Zacken (26) bzw. Zähnen (10,32).

4. Menügabel nach einem der vorhergehenden Ansprüche, **dadurch gekennzeichnet, daß** die Höhe und die Tiefe aller Zacken (26) und Zähnen (10,32) gleich sind.

5. Menügabel nach Anspruch 3, **dadurch gekennzeichnet, daß** die Spitzen-Winkel (α,γ,ε) einer Zacke (26) bzw. eines Zahnes (9,32) und die Grund-Winkel (β,δ,ζ) zwischen zwei benachbarten Zacken (36) oder benachbarten Zähnen (10,32) gleich sind.

6. Menügabel nach einem der vorhergehenden Ansprüche, **dadurch gekennzeichnet, daß** in dem Gabelblatt (3) sich in Längsrich- tung (4) der Gabel erstreckende Längsöffnungen (5,6,7) vorgesehen sind, zwischen denen ein linker und ein rechter Randsteg (11,12) sowie mittlere Zwischenstege (13,14) vorgesehen sind.

7. Menügabel nach einem der vorhergehenden Ansprüche, **dadurch gekennzeichnet, daß** die Zackentiefe 6 bis 10 mm, insbesondere 8 mm beträgt.

8. Menügabel nach einem der vorhergehenden Ansprüche, **dadurch gekennzeichnet, daß** die Stärke des Gabelblattes (3) etwa 1,2 bis 2 mm, insbesondere 1,6 mm ist.

9. Menügabel nach einem der vorhergehenden Ansprüche, **dadurch gekennzeichnet, daß** die Stärke des Gabelsteges (2) etwa 1,8 bis 2,7 mm, insbesondere 2,3 mm ist.

10. Menügabel nach einem der vorhergehenden Ansprüche, **dadurch gekennzeichnet, daß** das gabelblattseitig geschlossene Zackenprofil (25) einen Wellenschliff (27) aufweist.

11. Menügabel nach Anspruch 10, **dadurch gekennzeichnet, daß** die Erhöhungen des Wellenschliffes (27) mit den mittleren Zinken der Gabel zusammentreffen.

12. Menügabel nach Anspruch 10 oder 11, **dadurch gekennzeichnet, daß** der Zwischenraum zwischen dem Wellenschliff (27) und dem Ende der Zinken mit dem gleichen Material wie das Zackenprofil (25) ausgefüllt ist.

13. Menügabel nach einem der vorhergehenden Ansprüche, **dadurch gekennzeichnet, daß** die Zackenleiste (25) mit den beiden Längsrändern des Gabelblattes (3) eine durchgehende Gerade bildet.

14. Menügabel nach Anspruch 6 und 10, **dadurch gekennzeichnet, daß** die äußeren Zinken der Menügabel so lang sind wie deren mittlere Zinken und das Zackenprofil dementsprechend größer ist sowie die äußeren und inneren Zinken der Menügabel an den jeweiligen Erhöhungen des Wellenschliffes (27) anschließen.

15. Menügabel nach Anspruch 6, **dadurch gekennzeichnet, daß** das Zackenprofil (25) bzw. die Zackenleiste (25) mit den äußeren und inneren Zinken dauerhaft verbunden ist.

## Claims

1. Dinner fork with a handle (1) and a fork blade (3) with fork tines (11, 12, 13, 14, 21, 22, 23, 24) and with a shoulder (2) between the handle (1) and the fork blade (3),
**characterised in that**
the front end of the fork blade (3) displays a serrated bar (25) or toothed bar (9, 30) with serrations (26) or teeth (10, 32) pointing forwards, which extend over the width of the fork blade (3) and the points of which are aligned with each other on a straight line transverse to the longitudinal axis (4) of the fork.

2. Dinner fork according to claim 1, **characterised in that** the serrated bar (25) or toothed bar (9, 30) is closed on the fork blade side.

3. Dinner fork according to claim 1 or 2, **characterised in that** the serrations (36) or teeth (10, 32) of the serrated bar (25) or toothed bar (9, 30) are slim in form and display a small angle at the tip (α, γ, ε) and also a small base angle (β, δ, ζ) between two adjacent serrations (26) or teeth (10, 32).

4. Dinner fork according to one of the preceding claims, **characterised in that** the height and the depth of all serrations (26) and teeth (10, 32) are the same.

5. Dinner fork according to claim 3, **characterised in that** the angles at the tip (α, γ, ε) of a serration (26) or of a tooth (9, 32) and the base angles (β, δ, ζ) between two adjacent serrations (36) or adjacent teeth (10, 32) are the same.

6. Dinner fork according to one of the preceding claims, **characterised in that**, in the fork blade (3), there are provided longitudinal openings (5, 6, 7) extending in the longitudinal axis (4) of the fork, between which a left and a right edge shoulder (11, 12) and also intermediate shoulders (13, 14) are provided.

7. Dinner fork according to one of the preceding claims, **characterised in that** the depth of the serrations is 6 to 10 mm, in particular 8 mm.

8. Dinner fork according to one of the preceding claims, **characterised in that** the thickness of the fork blade (3) is about 1.2 to 2 mm, in particular 1.6 mm.

9. Dinner fork according to one of the preceding claims, **characterised in that** the thickness of the fork shoulder (2) is about 1.8 mm to 2.7 mm, in particular 2.3 mm.

10. Dinner fork according to one of the preceding claims, **characterised in that** the serrated profile (25) which is closed on the side of the fork blade displays a serrated edge (27).

11. Dinner fork according to claim 10, **characterised in that** the elevations of the serrated edge (27) coincide with the central tines of the fork.

12. Dinner fork according to claim 10 or 11, **characterised in that** the clearance between the serrated edge (27) and the end of the tines is filled with the same material as the serrated profile (25).

13. Dinner fork according to one of the preceding claims, **characterised in that** the serrated profile (25) forms a continuous straight line with the two longitudinal edges of the fork blade (3).

14. Dinner fork according to claim 6 and 10, **characterised in that** the outer tines of the dinner fork are as long as its middle tines and the toothed profile is correspondingly larger and the outer and inner tines of the diner fork adjoin the respective elevations of the serrated edge (27).

15. Dinner fork according to claim 6, **characterised in that** the serrated profile (25) or serrated bar is permanently connected with the outer and inner tines.

## Revendications

1. Fourchette de table avec un manche de fourchette
(1) et une lame de fourchette (3) avec des pointes de fourchette (11, 12, 16, 14, 21, 22, 23, 24), ainsi qu'une tige (2) entre le manche de fourchette (1) et la lame de fourchette (3),
**caractérisée en ce que**
l'extrémité avant de la lame de fourchette (3) présente une barre de pointes (25) ou une barre de dents (9, 30) avec des pointes (26) ou des dents (10, 32), dirigées vers l'avant, qui s'étendent sur la largeur de la lame de fourchette (3) et dont les sommets sont alignés entre eux selon une droite, transversalement par rapport à la direction longitudinale de la fourchette.

2. Fourchette de table selon la revendication 1, **caractérisée en ce que** la barre de pointes (25) ou la barre de dents (9, 30) est fermée côté lame de fourchette.

3. Fourchette de table selon la revendication 1 ou 2, **caractérisée en ce que** les pointes (26) ou les dents (10, 32) de la barre de pointes (25) ou de la barre de dents (9, 30) sont constituées de façon mince et présentent un petit angle de pointe (α, γ, ε), ainsi qu'un petit angle de base (β, δ, ξ) entre deux pointes (26) ou dents (10, 32) voisines.

4. Fourchette de table selon l'une des revendications précédentes, **caractérisée en ce que** la hauteur et la profondeur de toutes les pointes (26) et de toutes les dents (10, 32) sont identiques.

5. Fourchette de table selon la revendication 3, **caractérisée en ce que** les angles de pointe (α, γ, ε) d'une pointe (26) ou d'une dent (9, 32) et les angles de base (β, δ, ξ) entre deux pointes (26) ou dents (10, 32) voisines sont identiques.

6. Fourchette de table selon l'une des revendications précédentes, **caractérisé en ce que** des ouvertures longitudinales (5, 6, 7), s'étendant dans la direction longitudinale de la fourchette (4), sont prévues dans la lame de la fourchette (3), entre lesquelles une tige de rebord gauche et une tige de rebord droite (11, 12), ainsi que des tiges intermédiaires centrales (13, 14) sont prévues.

7. Fourchette de table selon l'une des revendications précédentes, **caractérisée en ce que** la profondeur des pointes est de 6 à 10 mm, en particulier de 8 mm.

8. Fourchette de table selon l'une des revendications précédentes, **caractérisé en ce que** l'épaisseur de la lame de fourchette (3) est d'approximativement 1,2 à 2 mm, en particulier 1,6 mm.

9. Fourchette de table selon l'une des revendications précédentes, **caractérisée en ce que** l'épaisseur de la tige de fourchette (2) est d'approximativement 1,8 à 2,7 mm, en particulier 2,3 mm.

10. Fourchette de table selon l'une des revendications précédentes, **caractérisée en ce que** le profil de pointe (25), fermé côté lame de fourchette, présente une découpe ondulée (27).

11. Fourchette de table selon la revendication 10, **caractérisée en ce que** les sommets de la découpe ondulée (27) coïncident avec les pointes centrales de la fourchette.

12. Fourchette de table selon la revendication 10 ou 11, **caractérisée en ce que** l'espace intermédiaire entre la découpe ondulée (27) et l'extrémité des pointes est rempli avec le même matériau que le profil de pointe (25).

13. Fourchette de table selon l'une des revendications précédentes, **caractérisée en ce que** la barre de pointes (25) forme, avec les deux rebords longitudinaux de la lame de fourchette (3), une droite continue.

14. Fourchette de table selon les revendications 6 et 10, **caractérisée en ce que** les pointes extérieures de la fourchette de table sont aussi longues que ses pointes centrales et que le profil de pointe est, en conséquence, plus grand, de même que les pointes extérieures et intérieures de la fourchette de table se raccordent aux sommets respectifs de la découpe ondulée (27).

15. Fourchette de table selon la revendication 6, **caractérisée en ce que** le profil de pointe (25) ou la barre de pointe (25) est relié en permanence aux pointes extérieures et intérieures.
